# EUROPÄISCHE PATENTSCHRIFT

(11) **EP 2 171 739 B1**
(45) Veröffentlichungstag und Bekanntmachung des Hinweises auf die Patenterteilung: **26.08.2015**
(21) Anmeldenummer: 08735197.9
(22) Anmeldetag: 12.04.2008
(51) Int. Cl.: H01H 47/32

(54) **STEUERUNGSVORRICHTUNG FÜR EIN SCHALTGERÄT MIT ANZUGS- UND/ODER HALTESPULE SOWIE VERFAHREN ZUM STEUERN DES DURCH DIE SPULE FLIESSENDEN STROMS**
CONTROL APPARATUS FOR A SWITCHING DEVICE WITH A PULL-IN COIL AND/OR A HOLDING COIL AND METHOD FOR CONTROLLING THE CURRENT FLOWING THROUGH THE COIL
DISPOSITIF DE COMMANDE POUR UN COMMUTATEUR COMPRENANT UNE BOBINE DE COLLAGE ET/OU DE MAINTIEN ET PROCÉDÉ DE COMMANDE DU COURANT QUI CIRCULE À TRAVERS LA BOBINE

(30) Priorität: 09.07.2007 DE 102007031995
(43) Veröffentlichungstag der Anmeldung: 07.04.2010
(73) Patentinhaber: Eaton Electrical IP GmbH & Co. KG, 12529 Schönefeld (DE)
(72) Erfinder: MEID, Wolfgang, 56218 Mülheim-Kärlich (DE)
(74) Vertreter: Eaton IP Group EMEA
(86) Internationale Anmeldenummer: PCT/EP2008/002909
(87) Internationale Veröffentlichungsnummer: WO 2009/006952

(56) Entgegenhaltungen:
- EP-A- 0 789 378
- DE-A1- 4 117 535
- DE-U1- 29 909 901
- DE-U1-202007 005 700
- US-A- 5 930 104

## Beschreibung

Die Erfindung betrifft eine Steuerungsvorrichtung für ein Schaltgerät, insbesondere für einen Spannungs- oder Stromauslöser, mit einer Anzugs- und/oder Haltespule umfassend eine mit der Anzugs- und/oder Haltespule verbundene, pulsbreitengesteuerte Schaltvorrichtung, und eine Steuereinheit, die mit der Schaltvorrichtung verbunden ist und ein Steuersignal mit einstellbarer Pulsbreite erzeugt, sowie ein Verfahren zum Steuern des durch die Anzugs- und/oder Haltespule fließenden Stroms.

Aus der DE 299 09 901 U1 ist eine Steuerungsvorrichtung für einen Schützantrieb bekannt, wobei die Steuerungsvorrichtung eine, seriell mit einer Antriebsspule verbundene, pulsbreitengesteuerte, elektronische Schaltvorrichtung, und eine Steuerschaltung, die ausgangsseitig mit der Schaltvorrichtung verbunden ist, umfasst. Der Schützantrieb weist zwei aktive Schaltzustände auf, nämlich Anziehen und Halten der Spule. Hierzu werden zwei Kennwerttabellen mit Sollwerten in der Steuerschaltung hinterlegt. Zusätzlich werden für die beiden unterschiedlichen Schaltzustände zwei Schaltkreise zur Bestimmung der momentanen Antriebsspulenspannung eingesetzt. Die beiden ermittelten Messwerte für die Antriebsspulenspannung werden an die Steuerschaltung übergeben. Die Steuerschaltung weist zum Wandeln der Signale zwei Signaleingänge mit vorgeschalteten Analog-Digital-Wandlern auf.

In der EP 0 789 378 A1 ist eine Steuerungsvorrichtung für einen Schützantrieb offenbart, die aus einer Reihenschaltung einer Antriebsspule, eines Schalttransistors und eines Messwiderstands zur Lieferung eines Messwertes aus dem Spulenstrom besteht. Der Messwert wird einer Steuerschaltung zugeführt, die aufgrund des Messwertes, der Eingangsspannung der Steuerungsvorrichtung und des Schaltzustands des Schützantriebs ein Steuersignal für den Schalttransistor bestimmt.

Die Bestimmung eines Spulenstroms ist messtechnisch aufwändig, und die Regelung des durch die Spule fließenden Stromes ist zeitaufwändig.

In Dokument DE 4117535 A1 ist eine Schaltungsanordnung zum Ansteuern eines Relais beschrieben. Eine Relaiswicklung ist in Reihe mit einer Versorgungsspannungsquelle und einem Schalttransistor geschaltet. Eine Versorgungsspannung liegt an einem Eingang einer Mikroprozessorsteuerung an. Die Mikroprozessorsteuerung beinhaltet einen Analog-Digital-Umsetzer, der die Versorgungsspannung in ein pulsbreitenmoduliertes Signal konvertiert, das der Basis des Schalttransistors zugeführt wird.

Der Erfindung liegt daher die Aufgabe zugrunde, eine gegenüber dem Stand der Technik vereinfachte Steuerungsvorrichtung für ein Schaltgerät, insbesondere für einen Spannungs- oder Stromauslöser, mit einer Anzugs- und/oder Haltespule bereitzustellen, die den Strom durch die Anzugs- und/oder Haltespule des Schaltgeräts annähernd konstant hält, ohne dass Kennwerttabellen in einer Steuereinheit hinterlegt werden müssen.

Die Aufgabe wird durch eine Steuerungsvorrichtung gemäß Anspruch 1 und durch ein Schaltgerät gemäß Anspruch 17 gelöst. Weiterbildungen der Erfindung sind in den abhängigen Ansprüchen definiert.

Dabei bestimmt die Steuereinheit die Pulsbreite des Steuersignals in Abhängigkeit von dem Eingangsspannungssignal der Steuereinheit so, dass die Steuerungsvorrichtung den Strom durch die Anzugs- und/oder Haltespule des Schaltgeräts annähernd konstant hält.

Die Aufgabe wird weiter durch ein Verfahren zum Steuern des durch eine Anzugs- und/oder Haltespule eines Schaltgeräts fließenden Stroms dadurch gelöst, dass die Eingangsspannung des Schaltgeräts ermittelt und in Abhängigkeit von einem vorgebbaren Spannungssollwert der Spulenspannung ein Pulsweitenmodulationssignal zum Ansteuern einer Schaltvorrichtung so bestimmt wird, dass die Schaltvorrichtung den Strom durch die Anzugs- und/oder Haltespule des Schaltgeräts annähernd konstant hält.

Die erfindungsgemäße Steuerungsvorrichtung hält somit mittels einer Spannungsmessung den Strom durch das Schaltgerät annähernd konstant. Ein Sollwert für die an der Spule des Schaltgeräts anliegende Spannung kann der Steuerungsvorrichtung in Abhängigkeit von der Art des Schaltgeräts vorgegeben werden. Weist das Schaltgerät als Spannungs- oder Stromauslöser eine Anzugs- und/oder Haltespule auf und ist die Eingangsspannung der Steuerungsvorrichtung eine Gleichspannung oder eine Wechselspannung, so wird der Strom durch das Schaltgerät auf einen annähernd konstanten Wert eingeregelt. Dies wird durch eine annähernd konstante Spulenspannung erreicht und erweist sich aufgrund des geringeren Schaltungsaufwands im Vergleich zu einer Strommessung zum Einregeln eines konstanten Spulenstroms als sehr vorteilhaft.

Die Steuerungsvorrichtung regelt die Spannung an der Spule des Schaltgeräts so, dass sie unabhängig vom Schaltzustand, Anziehen oder Halten der Spule, des Schaltgeräts der vorgegebenen Spulensollspannung entspricht.

Das Steuersignal mit regelbarer Pulsbreite für die Schaltvorrichtung wird von einer Steuereinheit erzeugt. Die Steuereinheit ist eingangsseitig z.B. mit einem Spannungsmesser zum Erfassen der Höhe des Eingangsspannungssignals verbunden, der der Steuereinheit ein aktuelles Eingangsspannungssignal übermittelt. In Abhängigkeit von dem übermittelten Eingangsspannungssignal ermittelt die Steuereinheit ein aktuelles Steuersignal mit einer aktuellen Pulsbreite, so dass die Schaltvorrichtung die Spulenspannung an der Spule des Schaltgeräts annähernd konstant hält.

Vorteilhaft hält die Steuerungsvorrichtung unabhängig von dem Schaltzustand des Schaltgeräts (Anzugsvorgang oder Haltebetrieb) die Spannung an dem bzw. den Strom durch das Schaltgerät konstant. Eine aufwendige Messung des Stroms, der durch das Schaltgerät fließt, wird dadurch vermieden.

Damit die Steuerungsvorrichtung den durch die Anzugs- und/oder Haltespule des Schaltgeräts fließenden Strom konstant halten kann, wird vorteilhaft die aktuell an dem Schaltgerät anliegende Spulenspannung ermittelt. Vorteilhaft ist zumindest eine Abtasteinrichtung zum Abtasten der jeweils aktuell anliegenden Eingangsspannung vorgesehen. Mittels dieser Abtasteinrichtung, die Teil des Spannungsmessers sein kann, wird die anliegende Eingangsspannung zu vorbestimmbaren Zeitpunkten oder ggf. kontinuierlich abgetastet. Der von dem Spannungsmesser ermittelte Eingangsspannungswert wird dann mit dem Quotienten aus der Dauer des Anliegens eines Spannungssignals an der Steuereinheit (Einschaltzeit) und der Periodendauer des pulsweitenmodulierten Steuersignals multipliziert. Der erhaltene Spulenspannungswert wird vorteilhaft mit einem vorgebbaren Spulenspannungssollwert verglichen und hieraus eine neue Einschaltzeit für die Pulsweitenmodulation ermittelt.

Vorteilhaft umfasst die pulsbreitengesteuerte Schaltvorrichtung einen Schalttransistor. In einer vorteilhaften Ausführungsform handelt es sich bei dem Schalttransistor um einen Feldeffekttransistor, insbesondere einen selbstsperrenden n-Kanal-Feldeffekttransistor. Vorteilhaft an dem Einsatz eines solchen Feldeffekttransistors ist, dass er über eine Spannung angesteuert werden kann, in diesem Fall direkt über die von der Steuereinheit ausgegebene Spannung.

Das Steuersignal mit regelbarer Pulsbreite für die Schaltvorrichtung kann von einem Pulsgenerator erzeugt werden. Hierbei übermittelt die Steuereinheit dem Pulsgenerator die ermittelte aktuelle Pulsbreite des Steuersignals. Der Pulsgenerator kann getrennt von der Steuereinheit vorgesehen werden, wodurch die Komplexität der Steuereinheit reduziert wird.

Alternativ ist es möglich, den Pulsgenerator in die Steuereinheit zu integrieren, wodurch die Steuereinheit das Steuersignal mit regelbarer Pulsbreite selbst direkt erzeugen kann. Dadurch wird das Vorsehen eines getrennten Pulsgenerators vermieden.

Die Steuereinheit der Steuerungsvorrichtung weist vorteilhaft zumindest eine Datenverarbeitungseinheit zum Verarbeiten von Daten auf, wodurch die Steuereinheit die Daten zur Bestimmung der jeweils aktuellen Pulsbreite des Steuersignals schnell und effizient erfassen und verarbeiten kann. Besonders vorteilhaft umfasst die Datenverarbeitungseinheit einen Mikrokontroller. Ein solcher Mikrokontroller ist kostengünstig und kann problemlos an ein jeweiliges Anwendungsgebiet angepasst werden.

Im Allgemeinen weist eine Steuereinheit eine niederohmige Impedanz auf, während ein Spannungsmesser eine hochohmige Impedanz aufweist. Aus diesem Grund erweist es sich als vorteilhaft, wenn die Steuereinheit einen Impedanzwandler zur Anpassung der Impedanz des hochohmigen Spannungsmessers an die niederohmige Impedanz der Steuereinheit umfasst. Dadurch wird ein zum Ermitteln des Eingangsspannungssignals der Steuereinheit verwendbarer Spannungsmesser nur minimal belastet und die Genauigkeit der erfassbaren Messwerte wird erhöht.

Solch ein Impedanzwandler umfasst vorteilhaft zumindest einen Operationsverstärker, da dieser kostengünstig und vielseitig einsetzbar ist. Weiterhin hat ein Operationsverstärker gegenüber der diskreten Schaltungstechnik den Vorteil, dass eine Stabilisierung des Arbeitspunktes und eine Kompensation des Temperaturverhaltens nicht notwendig ist.

Die Datenverarbeitungseinheit arbeitet im Allgemeinen intern mit digitalen Signalen. Ein eingangsseitig anliegendes Analogsignal, hier analoges Messsignal des Spannungsmessers zum Ermitteln des Eingangsspannungssignals der Steuereinheit, sollte daher gewandelt werden. Hierzu umfasst die Datenverarbeitungseinheit einen Analog-Digital-Wandler, der die analogen Signale in digitale Signale zur Weiterverarbeitung in der Datenverarbeitungseinheit umwandelt.

Das Schaltgerät umfasst eine Spule, nämlich die Anzugs- und/oder Haltespule zur Betätigung des Spannungs- und/oder Stromauslösers. Bei einer eingangsseitig anliegenden Wechselspannung ist es daher vorteilhaft, wenn die Steuerungsvorrichtung eingangsseitig eine Gleichrichterschaltung zum Gleichrichten einer an dem Eingang der Steuerungsvorrichtung anliegenden Wechselspannung aufweist.

Ferner kann das Eingangsspannungssignal der Steuerungsvorrichtung neben einem Gleichspannungsanteil auch Wechselspannungsanteile umfassen, die von einer vorteilhaft vorgesehenen Filterschaltung ausgefiltert werden können. Eine solche Filterschaltung kann eingangsseitig der Steuerungsvorrichtung vorgesehen sein.

Abhängig vom Einsatzgebiet der Steuerungsvorrichtung sind alternative Ausführungsformen der Steuerungsvorrichtung möglich. So ist es zum Beispiel vorteilhaft, wenn das Verfahren zum Steuern kontinuierlich durchführbar ist, wenn die Eingangsspannung der Steuereinheit starken Schwankungen unterliegt. Unter anderen Umständen kann es jedoch auch sinnvoll sein, dass das Verfahren zum Steuern zu bestimmten einstellbaren Zeitpunkten (wahlfrei) durchführbar ist, zum Beispiel, wenn vorhersehbar ist, dass sich die Eingangsspannung nur zu bestimmten Zeitpunkten ändert. Für das Erfassen einer solchen Änderung ist ein Durchführen des Verfahrens nach der Eingangsspannungsänderung vorgesehen. Die Genauigkeit, mit der die Steuerungsvorrichtung den Strom durch ein Schaltgerät konstant hält, kann von der Häufigkeit der Steuervorgänge abhängen. Damit die Steuerungsvorrichtung möglichst flexibel einsetzbar ist, erweist es sich als vorteilhaft, wenn die Steuerung zusätzlich zur kontinuierlichen und wahlfreien Steuerung noch intermittierend durchführbar ist, d.h. die Steuerung wird regelmäßig im gleichen Zeitabstand durchgeführt, wobei die Zeit zwischen zwei Steuervorgängen einstellbar ist.

Vorausgesetzt, dass die Genauigkeit des Haltens des Stroms durch die Anzugs- und/oder Haltespule des Schaltgeräts unter anderem von der Häufigkeit abhängt, mit der die Steuerung durchgeführt wird, ist es vorteilhaft, wenn die Zeit zwischen zwei Steuervorgängen nicht größer als 150µs und vorzugsweise nicht größer als 70 µs ist.

Die Erfindung wird nachstehend anhand eines in den Zeichnungen dargestellten Ausführungsbeispiels näher erläutert. Diese zeigen in:
- Figur 1: ein Schaltdiagramm einer erfindungsgemäßen Steuerungsvorrichtung für ein Schaltgerät mit einer Anzugs- bzw. Haltespule,
- Figur 2: ein Schaltdiagramm des Details der Steuereinheit der Steuerungsvorrichtung gemäß Figur 1,
- Figur 3: ein Ablaufdiagramm der Ermittlung einer neuen Pulsweitenmodulationseinschaltzeit, die von der Steuereinheit der Steuerungsvorrichtung gemäß Figur 1 durchgeführt wird, und
- Figur 4: ein Spannungs-/Zeit-Diagramm eines Spannungssignals, aufgetragen auf der Einschaltzeit der Pulsweitenmodulation für die Steuerung der Schaltvorrichtung gemäß Figur 1.

In Figur 1 ist eine erfindungsgemäße Steuerungsvorrichtung 1 für ein Schaltgerät dargestellt. Die Steuerungsvorrichtung 1 hält den Strom durch eine Anzugs- bzw. Haltespule 2 zur Betätigung eines Spannungs- bzw. Stromauslösers des Schaltgeräts annähernd konstant. Um eine aufwändige Messung des Stroms, der durch die Anzugs- und/oder Haltespule 2 fließt, zu vermeiden, wird erfindungsgemäß die Spannung, die an der Anzugs-/Haltespule 2 anliegt, gemessen. Durch ein annäherndes Konstanthalten der Spannung an der Anzugs-/Haltespule, unabhängig davon, ob eine AC- oder DC- Eingangsspannung vorliegt, wird auch der Strom, der durch die Anzugs-/Haltespule 2 fließt, annähernd konstant gehalten. Damit die Steuerungsvorrichtung 1 die an der Anzugs-/Haltespule 2 anliegende Spannung annähernd konstant halten kann, ist mit der Anzugs-/Haltespule 2 eine Schaltvorrichtung 3 verbunden. In dem gezeigten Ausführungsbeispiel ist die Schaltvorrichtung ein n-Kanal-Feldeffekttransistor, welcher drainseitig mit der Anzugs-/ Haltespule 2 und gateseitig mit der Steuereinheit 4 verbunden ist. Die Schaltvorrichtung 3 wird über ein Steuersignal mit einstellbarer Pulsbrejte angesteuert. In Abhängigkeit von der Pulsbreite des Steuersignals steuert die Schaltvorrichtung 3 die an der Anzugs-/Haltespule 2 des Schaltgeräts anliegende Spannung. Das Steuersignal mit einstellbarer Pulsbreite wird von einer Steuereinheit 4 erzeugt.

Die Steuereinheit 4 vergleicht die momentan an der Anzugs-/Haltespule 2 anliegende, berechnete Spulenspannung U_{Sp} mit einem in der Steuereinheit 4 hinterlegten Spulenspannungssollwert U_{Sp,soll} und ändert in Abhängigkeit von dem Vergleichswert die Pulsbreite des Steuersignals, so dass die Schaltvorrichtung 3 die Spulenspannung U_{Sp} an der Anzugs-/Haltespule 2 annähernd konstant hält. Zum Vergleich mit dem Spulenspannungssollwert U_{Sp,soll} benötigt die Steuereinheit 4 die momentan an der Steuerungsvorrichtung 1 anliegende Eingangsspannung U. Die Eingangsspannung U wird der Steuereinheit 4 über einen Spannungsmesser 5 zur Verfügung gestellt, wobei eine Abtasteinrichtung 6 zum Abtasten der Eingangsspannung U vorgesehen sein kann.

Eine am Eingang der Steuerungsvorrichtung 1 anliegende Wechselspannung wird durch eine Gleichrichterschaltung bzw. Filterschaltung 7 in eine Gleichspannung umgewandelt, wobei eine Umwandlung in eine pulsierende Gleichspannung ausreichend ist. Die Gleichspannung liegt an der Abtasteinrichtung 6 sowie der Spule 2 an.

Figur 2 stellt ein Schaltdiagramm der in Figur 1 nur schematisch dargestellten Steuereinheit 4 dar. Die Steuereinheit 4 umfasst einen Mikrocontroller 8 und einen Operationsverstärker 9. Der Operationsverstärker 9, der zwischen dem Eingang der Steuereinheit 4 und dem Mikrocontroller 8 geschaltet ist, erfüllt die Funktion eines Impedanzwandlers. Die Steuereinheit 4 erhält von dem Spannungsmesser 5 die momentane Eingangsspannung U der Steuerungsvorrichtung 1, wobei der Spannungsmesser 5 zumeist eine hochohmige Impedanz aufweist, während der Mikrocontroller 8 eine niederohmige Impedanz aufweist. Würde der Operationsverstärker 9 nicht die Impedanzen aneinander anpassen, so würde die niederohmige Impedanz der Steuereinheit die hochohmige Impedanz des Spannungsmessers stark belasten, wodurch die Genauigkeit des Spannungsmessers 5 deutlich verringert würde.

Bei dem von dem Spannungsmesser 5 ermittelten Wert der Eingangsspannung U der Steuerungsvorrichtung 1 handelt es sich um einen analogen Messwert. Um diesen analogen Messwert an die digitale Weiterverarbeitung in dem Mikrocontroller 8 anzupassen, ist am Eingang des Mikrocontrollers 8 ein Analog/Digitalwandler A1 vorgesehen. Mit Hilfe des digitalisierten Wertes der Eingangsspannung der Steuerungsvorrichtung 1,der vorhandenen Zeit t_{On} der Puls-weitenmodulation (=Pulsweitenmodulations-Einschaltzeit) und der Periodendauer t_{PWM} (=Pulsweitenmodulationszeit) bestimmt der Mikrocontroller 8 die momentan an der Anzugs-/Haltespule 2 anliegende Spulenspannung U_{Sp}, welche der Mikrocontroller 8 mit einem hinterlegten Spulenspannungssollwert U_{Sp,Soll} vergleicht. In Abhängigkeit von dem Vergleichswert erzeugt der Mikrocontroller 8 ein neues Steuersignal mit einer angepassten Pulsbreite.

Figur 3 zeigt ein entsprechendes Ablaufdiagramm dieses Steuerungs- bzw. Regelungsvorgangs und Figur 4 zeigt ein Spannungs-/Zeitdiagramm für das Steuersignal mit regelbarer Pulsbreite. In einem ersten Schritt 10 wird von dem Spannungsmesser 5 die momentan an der Steuerungsvorrichtung 1 anliegende Eingangsspannung U bestimmt bzw. von der Abtasteinrichtung 6 abgetastet und an die Steuereinheit 4 übergeben. Im zweiten Schritt 11 wird die momentan an der Anzugs-/Haltespule 2 anliegende Spulenspannung U_{Sp} berechnet. Dazu wird der Eingangsspannungswert U aus Schritt 10 mit der Zeit t_{On} multipliziert, wobei t_{On} der Pulsbreite des Steuersignals entspricht. Um die momentan an der Anzugs-/ Haltespule 2 anliegende Spulenspannung zu erhalten, wird dieser Wert durch die Periodendauer t_{PWM} des Steuersignals dividiert. Graphisch ist das Ergebnis der Berechnung der Spulenspannung U_{Sp} in Figur 4 mit einer gestrichelten Linie dargestellt und an der Spannungsachse durch U_{Sp} kenntlich gemacht.

In dem nächsten Schritt 12 wird die Spulenspannung U_{Sp} mit dem vorgebbaren Spulenspannungssollwert U_{Sp,soll} verglichen. Dies erfolgt in einem Regler (siehe Figur 3). In Abhängigkeit von dem Vergleichswert bestimmt der Regler eine neue Pulsbreite PWM für das Steuersignal der Schaltvorrichtung 3, damit die an der Anzugs-/Haltespule 2 anliegende Spulenspannung U_{Sp} auf den Spulenspannungssollwert U_{Sp,soll} eingeregelt wird.

Im letzten Schritt 13 wird das Steuersignal mit der neuen Pulsbreite PWM erzeugt und an die Schaltvorrichtung 3 weitergeleitet, wie in Figur 1 angedeutet.

Neben den im Vorstehenden beschriebenen und in den Figuren dargestellten Ausführungsbeispielen von Steuerungsvorrichtungen für ein Schaltgerät mit einer Anzugs- und/oder Haltespule sind noch zahlreiche weitere möglich, bei denen jeweils eine einstellbare Pulsbreite eines Steuersignals in Abhängigkeit von einer erfassbaren Eingangsspannung der Steuerungsvorrichtung so eingestellt wird, dass die Spannung an der Anzugs- und/oder Haltespule und somit der durch diese fließende Strom annähernd konstant gehalten wird.

## Patentansprüche

1. Steuerungsvorrichtung (1) für ein Schaltgerät mit einer Anzugs- und/oder Haltespule (2), umfassend eine mit der Spule (2) verbundene, pulsbreitengesteuerte Schaltvorrichtung (3), und eine Steuereinheit (4), die mit der Schaltvorrichtung (3) verbunden ist und ein Steuersignal mit einstellbarer Pulsbreite erzeugt, wobei die Steuereinheit (4) die Pulsbreite des Steuersignals in Abhängigkeit von dem Eingangsspannungssignal (U) der Steuereinheit (4) so bestimmt, dass die Steuerungsvorrichtung (1) den Strom durch die Anzugs- und/oder Haltespule (2) des Schaltgeräts annähernd konstant hält,
wobei die Steuereinheit (4) die Spannung des Schaltgeräts dadurch bestimmt, dass sie aus einem ermittelten Eingangsspannungssignal (U) der Steuereinheit (4) unter Berücksichtigung einer Pulsweitenmodulationszeit (t_{PWM}) eine Momentanspulenspannung (U_{Sp}) an der Anzugs- und/oder Haltespule (2) ermittelt und aus der Momentanspulenspannung (U_{Sp}) eine aktuelle Pulsweitenmodulations-Einschaltzeit (t_{On}) dadurch einstellt,
**dadurch gekennzeichnet,**
**dass** eine Datenverarbeitungseinheit (8) der Steuereinheit (4) die Momentanspulenspannung (U_{Sp}) der Anzugs- und/oder Haltespule (2) des Schaltgeräts mit einem vorgebbaren, in der Steuereinheit (4) hinterlegten Spulenspannungssollwert (U_{Sp,soll}) vergleicht und in Abhängigkeit von dem Vergleichswert die aktuelle Pulsweitenmodulations-Einschaltzeit (t_{On}) für das Ausgangssignal der Steuereinheit (4) ermittelt.

2. Steuerungsvorrichtung (1) nach Anspruch 1, **dadurch gekennzeichnet, dass** der Spulenspannungssollwert (U_{Sp,soll}) nicht größer ist als der minimale Wert der Eingangsspannung (U) der Steuerungsvorrichtung (1).

3. Steuerungsvorrichtung (1) nach Anspruch 1 oder 2, **dadurch gekennzeichnet, dass** ein Spannungsmesser (5) die an der Steuerungsvorrichtung (1) anliegende Spannung misst.

4. Steuerungsvorrichtung (1) nach einem der vorherigen Ansprüche, **dadurch gekennzeichnet, dass** eine Abtasteinrichtung (6) zum Abtasten des Eingangsspannungssignals vorgesehen ist.

5. Steuerungsvorrichtung (1) nach einem der vorherigen Ansprüche, **dadurch gekennzeichnet, dass** die pulsbreitengesteuerte Schaltvorrichtung (3) einen Schalttransistor umfasst.

6. Steuerungsvorrichtung (1) nach Anspruch 5, **dadurch gekennzeichnet, dass** der Schalttransistor ein Feldeffekttransistor (3), insbesondere ein selbstsperrender N-Kanal-Isolierschicht-Feldeffekttransistor (3) ist.

7. Steuerungsvorrichtung (1) nach einem der vorherigen Ansprüche, **dadurch gekennzeichnet, dass** ein Pulsgenerator das Steuersignal mit regelbarer Pulsbreite erzeugt.

8. Steuerungsvorrichtung (1) nach einem der Ansprüche 1 bis 6, **dadurch gekennzeichnet, dass** die Steuereinheit (4) das Steuersignal mit regelbarer Pulsbreite erzeugt.

9. Steuerungsvorrichtung (1) nach einem der vorherigen Ansprüche, **dadurch gekennzeichnet, dass** die Steuereinheit (4) wenigstens eine Datenverarbeitungseinheit (8) zum Verarbeiten von Daten umfasst.

10. Steuerungsvorrichtung (1) nach Anspruch 9, **dadurch gekennzeichnet, dass** die Datenverarbeitungseinheit (8) einen Mikrocontroller (8) umfasst.

11. Steuerungsvorrichtung (1) nach einem der vorherigen Ansprüche, **dadurch gekennzeichnet, dass** die Steuereinheit (4) einen Impedanzwandler (9) zur Anpassung der Impedanz des hochohmigen Spannungsmessers (5) an die niederohmige Impedanz der Steuereinheit (4) umfasst.

12. Steuerungsvorrichtung (1) nach Anspruch 11, **dadurch gekennzeichnet, dass** der Impedanzwandler (9) der Steuereinheit (4) wenigstens einen Operationsverstärker (9) umfasst.

13. Steuerungsvorrichtung (1) nach einem der Ansprüche 9 bis 12, **dadurch gekennzeichnet, dass** die Datenverarbeitungseinheit (8) eingangsseitig einen Analog-Digital-Wandler (A1) zum Wandeln des analogen Messsignals des Spannungsmessers (5) in ein digitales Signal zur Weiterverarbeitung in der Datenverarbeitungseinheit (8) aufweist.

14. Steuerungsvorrichtung (1) nach einem der vorherigen Ansprüche, **dadurch gekennzeichnet, dass** eine Gleichrichterschaltung (7) zum Gleichrichten einer an dem Eingang der Steuerungsvorrichtung (1) anliegenden Wechselspannung vorgesehen ist.

15. Steuerungsvorrichtung (1) nach einem der vorherigen Ansprüche, **dadurch gekennzeichnet, dass** eine Filterschaltung (7) zum Ausfiltern von Wechselspannungsanteilen aus dem Eingangssignal der Steuerungsvorrichtung (1) vorgesehen ist.

16. Steuerungsvorrichtung (1) nach einem der vorherigen Ansprüche, **dadurch gekennzeichnet, dass** der Zeitraum zwischen zwei Steuervorgängen nicht größer als 150 µs ist und vorzugsweise nicht größer als 70 µs.

17. Schaltgerät mit einer integrierten Steuerungsvorrichtung (1) nach einem der Ansprüche 1 bis 16.

## Claims

1. Control apparatus (1) for a switching device having a trip coil and/or a holding coil (2), comprising a pulse-width-controlled switching apparatus (3) connected to the coil (2), and a control unit (4) which is connected to the switching apparatus (3) and generates a control signal having an adjustable pulse width, the control unit (4) setting the pulse width of the control signal as a function of the input voltage signal (U) of the control unit (4) such that the control apparatus (1) maintains the current through the trip coil and/or the holding coil (2) of the switching device in an approximately constant manner, the control unit (4) determining the voltage of the switching device by determining an instantaneous coil voltage (U_{Sp}) at the trip coil and/or the holding coil (2) from a determined input voltage signal (U) of the control unit (4), taking into account a pulse width modulation time (t_{PWM}), and by adjusting a current pulse width modulation switch-on time (t_{On}) from the instantaneous coil voltage (U_{Sp}), **characterised in that** a data processing unit (8) of the control unit (4) compares the instantaneous coil voltage (U_{Sp}) of the trip coil and/or the holding coil (2) of the switching device with a predeterminable coil voltage target value (U_{Sp,soll}) stored in the control unit (4) and determines the current pulse width modulation switch-on time (t_{On}) for the output signal of the control unit (4) as a function of the comparative value.

2. Control apparatus (1) according to claim 1, **characterised in that** the coil voltage target value (U_{Sp,soll}) is not greater than the minimum value of the input voltage (U) of the control apparatus (1).

3. Control apparatus (1) according to either claim 1 or claim 2, **characterised in that** a voltmeter (5) measures the voltage applied at the control apparatus (1).

4. Control apparatus (1) according to any of the preceding claims, **characterised in that** a scanning device (6) is provided for scanning the input voltage signal.

5. Control apparatus (1) according to any of the preceding claims, **characterised in that** the pulse-width-controlled switching apparatus (3) comprises a switching transistor.

6. Control apparatus (1) according to claim 5, **characterised in that** the switching transistor is a field-effect transistor (3), in particular a self-blocking, N-channel isolation layer field-effect transistor (3).

7. Control apparatus (1) according any of the preceding claims, **characterised in that** a pulse generator generates the control signal having the adjustable pulse width.

8. Control apparatus (1) according to any of claims 1 to 6, **characterised in that** the control unit (4) generates the control signal having the adjustable pulse width.

9. Control apparatus (1) according to any of the preceding claims, **characterised in that** the control unit (4) comprises at least one data processing unit (8) for processing data.

10. Control apparatus (1) according to claim 9, **characterised in that** the data processing unit (8) comprises a microcontroller (8).

11. Control apparatus (1) according to any of the preceding claims, **characterised in that** the control unit (4) comprises an impedance converter (9) for adapting the impedance of the high-resistance voltmeter (5) to the low-resistance impedance of the control unit (4).

12. Control apparatus (1) according to claim 11, **characterised in that** the impedance converter (9) of the control unit (4) comprises at least one operational amplifier (9).

13. Control apparatus (1) according to any of claims 9 to 12, **characterised in that** the data processing unit (8) comprises, on the input side, an analogue-digital converter (A1) for converting the analogue measuring signal of the voltmeter (5) into a digital signal for further processing in the data processing unit (8).

14. Control apparatus (1) according to any of the preceding claims, **characterised in that** a rectifier circuit (7) is provided for rectifying an alternating voltage applied at the input of the control apparatus (1).

15. Control apparatus (1) according to any of the preceding claims, **characterised in that** a filter circuit (7) is provided for filtering out alternating-voltage portions from the input signal of the control apparatus (1).

16. Control apparatus (1) according to any of the preceding claims, **characterised in that** the time period between two control procedures is not greater than 150 µs and is preferably not greater than 70 µs.

17. Switching device comprising an integrated control apparatus (1) according to any of claims 1 to 16.

## Revendications

1. Dispositif de commande (1) pour un appareil de commutation avec une bobine d'attraction et/ou de maintien (2), comprenant un dispositif de commutation (3) commandé en largeur d'impulsion et connecté à la bobine (2), et une unité de commande (4) qui est connecté au dispositif de commutation (3), dans lequel l'unité de commande (4) détermine la largeur d'impulsion du signal de commande en fonction du signal de tension d'entrée (U) de l'unité de commande (4) en sorte que le dispositif de commande (1) maintienne approximativement constant le courant à travers la bobine d'attraction et/ou de maintien (2) de l'appareil de commande,
dans lequel l'unité de commande (4) détermine la tension de l'appareil de commande en sorte qu'elle détermine à partir d'un signal de tension d'entrée déterminé (U) de l'unité de commande (4) en tenant compte d'un temps de modulation de largeur d'impulsion (t_{PWM}), une tension de bobine momentanée (U_{Sp}) sur la bobine d'attraction et/ou de maintien (2) et règle alors à partir de la tension de bobine momentanée (U_{Sp}) un temps d'enclenchement de modulation de largeur d'impulsion (t_{On}) réel,
**caractérisé en ce que** :
une unité de traitement de données (8) de l'unité de commande (4) compare la tension de bobine momentanée (U_{Sp}) de la bobine d'attraction et/ou de maintien (2) de l'appareil de commande à une valeur nominale de tension de bobine (U_{Sp, nominal}) prédéterminable enregistrée dans l'unité de commande (4) et, en fonction de la valeur de comparaison, détermine le temps d'enclenchement de modulation de largeur d'impulsion (t_{On}) pour le signal de sortie de l'unité de commande (4).

2. Dispositif de commande (1) selon la revendication 1, **caractérisé en ce que** la valeur nominale de tension de bobine (U_{Sp, nominal}) n'est pas plus grande que la valeur minimale de la tension d'entrée (U) du dispositif de commande (1).

3. Dispositif de commande (1) selon la revendication 1 ou la revendication 2, **caractérisé en ce qu'**un dispositif de mesure de tension (5) mesure la tension appliquée au dispositif de commande (1).

4. Dispositif de commande (1) selon l'une quelconque des revendications précédentes, **caractérisé en ce qu'**un dispositif d'analyse (6) est prévu pour l'analyse du signal de tension d'entrée.

5. Dispositif de commande (1) selon l'une quelconque des revendications précédentes, **caractérisé en ce que** le dispositif de commutation (3) commandé en largeur d'impulsion comprend un transistor de commutation.

6. Dispositif de commande (1) selon la revendication 5, **caractérisé en ce que** le transistor de commutation est un transistor à effet de champ (3), en particulier un transistor à effet de champ (3) à couche isolante à canal N autobloquant.

7. Dispositif de commande (1) selon l'une quelconque des revendications précédentes, **caractérisé en ce qu'**un générateur d'impulsions produit le signal de commande à largeur d'impulsion réglable.

8. Dispositif de commande (1) selon l'une quelconque des revendications 1 à 6, **caractérisé en ce que** l'unité de commande (4) produit le signal de commande à largeur d'impulsion réglable.

9. Dispositif de commande (1) selon l'une quelconque des revendications précédentes, **caractérisé en ce que** l'unité de commande (4) comprend au moins une unité de traitement de données (8) pour le traitement de données.

10. Dispositif de commande (1) selon la revendication 9, **caractérisé en ce que** l'unité de traitement de données (8) comprend un microcontrôleur (8).

11. Dispositif de commande (1) selon l'une quelconque des revendications précédentes, **caractérisé en ce que** l'unité de commande (4) comprend un transformateur d'adaptation d'impédance (9) pour adapter l'impédance du dispositif de mesure de tension fortement ohmique (5) à l'impédance faiblement ohmique de l'unité de commande (4).

12. Dispositif de commande (1) selon la revendication 11, **caractérisé en ce que** le transformateur d'adaptation d'impédance (9) de l'unité de commande (4) comprend au moins un amplificateur opérationnel (9).

13. Dispositif de commande (1) selon l'une quelconque des revendications 9 à 12, **caractérisé en ce que** l'unité de traitement de données (8) présente côté entrée un convertisseur analogique-numérique (A1) pour convertir le signal de mesure analogique du dispositif de mesure de tension (5) en un signal numérique pour retraitement dans l'unité de traitement de données (8).

14. Dispositif de commande (1) selon l'une quelconque des revendications précédentes, **caractérisé en ce qu'**il est prévu un circuit redresseur (7) pour redresser une tension alternative appliquée à l'entrée du dispositif de commande (1).

15. Dispositif de commande (1) selon l'une quelconque des revendications précédentes, **caractérisé en ce qu'**il est prévu un circuit de filtration (7) pour filtrer les fractions de tension alternative du signal d'entrée du dispositif de commande (1).

16. Dispositif de commande (1) selon l'une quelconque des revendications précédentes, **caractérisé en ce que** l'intervalle de temps entre deux opérations de commande n'est pas plus grand que 150 µs et, de préférence, pas plus grand que 70 µs.

17. Appareil de commutation avec un dispositif de commande intégré selon l'une quelconque des revendications 1 à 16.
